# EUROPÄISCHE PATENTSCHRIFT

(11) **EP 1 691 646 B1**
(45) Veröffentlichungstag und Bekanntmachung des Hinweises auf die Patenterteilung: **20.01.2016**
(21) Anmeldenummer: 04797236.9
(22) Anmeldetag: 09.11.2004
(51) Int. Cl.: A47F 5/08

(54) **VORRICHTUNG ZUM AUFHÄNGEN VON ARTIKELN ODER ZUR HALTERUNG EINER ABLAGE**
DEVICE FOR SUSPENDING ARTICLES OR FOR MOUNTING A SHELF
DISPOSITIF SERVANT À SUSPENDRE DES ARTICLES OU À SOUTENIR UNE ÉTAGÈRE

(30) Priorität: 11.12.2003 DE 20319266 U
(43) Veröffentlichungstag der Anmeldung: 23.08.2006
(73) Patentinhaber: Visplay International AG, 4132 Muttenz (CH)
(72) Erfinder: WALTER, Herbert, 79379 Müllheim (DE)
(74) Vertreter: Latscha Schöllhorn Partner AG
(86) Internationale Anmeldenummer: PCT/CH2004/000679
(87) Internationale Veröffentlichungsnummer: WO 2005/055774

(56) Entgegenhaltungen:
- EP-A- 0 834 274
- GB-A- 2 224 923
- GB-A- 2 284 345
- US-A- 5 485 933

## Beschreibung

### Anwendungsgebiet der Erfindung

Die Erfindung betrifft eine Vorrichtung zum Aufhängen von Artikeln oder zur Halterung einer Ablage mit einer in eine Tragstruktur einsetzbaren Steckhülse, die bei den meisten Anwendungen in einem Hülsenhalter gefasst ist, und einem in die Steckhülse einklinkbaren Tragarm. Typische Tragstrukturen sind Paneele, Rückwände und Stützen. Derartige Vorrichtungen werden vorrangig in Shops und auf Ausstellungen zur Präsentation von Waren verwendet. Die dargebotenen Artikel - z.B. Bekleidungssachen, Accessoires und Warenpackungen - lassen sich unmittelbar an den Tragarm anhängen oder der Tragarm stützt eine Ablage, welche z.B. die Gestalt eines Tablars, einer Box oder eines Korbes haben kann.

### Stand der Technik

Für den Shop- und Messestandsbau wird eine grosse Variabilität, ästhetische Gestaltung sowie Kosteneffizienz bei den eingesetzten Vorrichtungen verlangt. Gemäss der EP 0 716 825 B1 werden Steckhülsen einzeln oder systematisch verteilt in eine Rückwand eingesetzt. Die Vorrichtung besteht aus einer Steckhülse und einem Tragarm, welcher in die Steckaufnahme mit wenigen Handgriffen einsteckbar bzw. aus dieser ausklinkbar ist. Als Variante lässt sich die Steckhülse auf einem Paneelelement vor- oder rückseitig aufsetzen, in ein solches einsetzen oder an einem Regalbauelement anmontieren. Der Tragarm besitzt eine Steckplatte und ein daran angesetztes Stangenteil. Im angewinkelten Zustand kann die Steckplatte durch die fensterartige Einstecköffnung in das Gehäuse eingeführt und nach einer geringfügigen Verschiebung hinter Prellkanten arretiert werden. Das Stangenteil selbst ist zum Anhängen von Waren nutzbar oder haltert einen Warenträger. Auch kann ein Warenträger auf den Stangenteilen mehrerer benachbarter Tragarme aufsitzen bzw. kann mehrere Stangenteile mittels Querstangen verbinden. Hierzu werden Steckhülsen systematisch verteilt angeordnet. Diese Vorrichtung bewährt sich weiterhin, ist jedoch vorrangig für quadratisch konfigurierte Steckhülsen konzipiert und verlangt am Tragarm eine Steckplatte. Auf dem gleichen Prinzip beruht die Vorrichtung gemäss der WO 01/41604 A1, wobei die Einstecköffnung in einem Hülsenstück liegt, das von einem zurückgesetzten Aufsetzflansch umgeben wird. Im montierten Zustand kommt der Aufsetzflansch auf der Rückseite der Tragstruktur zu liegen, während das Hülsenstück in eine in der Tragstruktur vorbereitete Öffnung hineinragt.

Die Anordnung gemäss der WO 97/26809 A1 besteht ebenfalls aus einer Steckhülse, welche direkt in eine Rückwand oder in ein Paneel eingesetzt wird und in die eine Tragstange einsteckbar ist. Die rohrstückförmige Tragstange besitzt eine in ihrem Steckende angeordnete Rastmechanik mit einem betätigbaren Hebelelement, das eine bewegliche Rastklinke aufweist, welche sich im zusammengesteckten Zustand zur Arretierung in eine in der Steckhülse vorgesehene Eingriffskontur einkrallt. Bei der Vorrichtung gemäss der WO 99/20094 A2 hat die Tragstange am Steckende eine Hakenkontur, welche in der Steckhülse zum Fixieren unter der Kraft einer Blattfeder dient. Beim Einschieben der Tragstange rastet eine V-förmig konturierte Partie der Blattfeder in die Hakenkontur an der Tragstange ein. Ähnlich ist die Funktion der Vorrichtung einer Steckhülse und einer Tragstange gemäss der WO 01/87123 A1 beschaffen. Die am vorderen Ende der Tragstange vorhandene Hakenkontur kommt ebenfalls mit einem innerlich der Steckhülse angeordneten Federelement in Eingriff, das sich jedoch einteilig von der Steckhülse, welche ein Kunststoffspritzteil ist, als elastisch biegbare Zunge erstreckt.

Auch die WO 01/43599 A1 offenbart eine in eine Tragstruktur einsetzbare Steckhülse und eine darin einsteckbare Tragstange. Die Steckhülse besitzt eine Einstecköffnung, die sich zwischen einem vorderen Eintritt und einer rückseitigen Begrenzung erstreckt. Oben weist die Einstecköffnung eine Anschrägung auf, die zum Eintritt hin, nach oben ansteigt und dadurch einen oberen Spielraum bildet. Unten hat die Einstecköffnung eine Neigung, die zur Begrenzung hin, nach unten abfällt und somit einen unteren Spielraum ergibt. Innerlich besitzt die Steckhülse eine obere Hinterschneidung und die Tragstange hat eine in die Einstecköffnung einsteckbare Zunge, die einen nach oben gerichteten Haken besitzt, der zum Eingriff in die Hinterschneidung bestimmt ist

Die US 5,485,933 A schliesslich hat eine gattungsgemässe Vorrichtung zum Aufhängen zum Gegenstand.

### Aufgabe der Erfindung

Ausgehend von den existenten Vorrichtungen, liegt der Erfindung die Aufgabe zugrunde, unter Beibehaltung einer Steckhülse und eines darin einklinkbaren Lastenträgers insbesondere die Drehstabilität des eingesteckten Tragarms zu verbessern, was vorrangig bei höherer asymmetrischer Belastung an Tragarmen in T-Gestalt relevant ist. Die Innenkonfiguration der Steckhülse zur Fixierung des eingesteckten Tragarms soll eine funktionssichere Gestalt haben, so dass die Tragarme sicher in den Steckhülsen sitzen und in einer Zeilenanordnung exakt ausgerichtet erscheinen. Auch bei lebhaftem Publikumsverkehr muss der eingesteckte Tragarm zuverlässig arretiert sein, soll sich aber bei sehr einfachem Handling unproblematisch wieder entnehmen lassen.

Eine weitere Aufgabe besteht darin, den Einbau der Steckhülse in verschiedene Arten von Tragstrukturen effizient zu ermöglichen. Hierbei gilt es, Lastenträger, z.B. Tragarme, in den vielfältigsten Konfigurationen sowie die Aufrüstung der Lastenträger mit Tablaren in die Konzeption einzubeziehen, so dass sich dem Innenarchitekten eine breite Palette an Variations- und Kombinationsmöglichkeiten für den Aufbau ästhetisch anspruchsvoller Einrichtungen bietet.

Eine nächste Aufgabe ist, die Vorrichtung zu elektrifizieren, so dass über die Steckhülse herangeführter Strom über den eingesteckten Lastenträger an einen Verbraucher, z.B. eine Leuchte, gelangt.

Schliesslich besteht die Aufgabe der Erfindung darin, das Angebot an Vorrichtungen der gattungsgemässen Art zu bereichern. Die zu schaffende Vorrichtung soll sich zu günstigen Kosten in Serie herstellen und montieren lassen.

### Übersicht über die Erfindung

Die Vorrichtung zum Aufhängen von Artikeln oder zur Halterung einer Ablage basiert auf einer Steckhülse und einem in diese einhängbaren Lastenträger, z.B. ein Tragarm oder ein Tablar. Die Steckhülse weist eine vordere Einstecköffnung auf, welche sich axial als Freiraum in das Innere der Steckhülse fortsetzt. Innerlich besitzt die zur direkten oder indirekten Befestigung an einer Tragstruktur bestimmte Steckhülse eine Arretierkontur. Der Lastensträger hat ein zum Einbringen in die Einstecköffnung angepasstes Steckteil, das eine Gegenkontur besitzt, welche zum Eingriff mit der Arretierkontur an der Steckhülse vorgesehen ist. Am Lastenträger lassen sich Artikel direkt aufhängen oder auf einer vom Lastenträger gestützten Ablage platzieren.

Die Konfiguration von Steckteil und Steckhülse erzwingt das Einbringen des Steckteils in die Steckhülse mit einer insgesamt gegenüber der Horizontalen geneigten Lage des Lastenträgers, bei abgesenktem Steckteil. Der Eingriff zwischen der Arretierkontur und der Gegenkontur, als verriegelter Zustand, ergibt sich nach dem Bewegen des Lastenträgers als Ganzes in die Horizontale mit waagerecht liegendem Steckteil. Die Arretierkontur ist an der Unterseite der Decke und/oder an den Seitenflanken des Gehäuses der Steckhülse ausgebildet. Die Gegenkontur ist an der Oberseite des Steckteils und/oder an dessen Seitenflanken vorhanden, wobei die Arretierkontur als Erhebung und die Gegenkontur als Ausnehmung ausgebildet sind.

Nachfolgend werden spezielle Ausführungsformen der Vorrichtung beschrieben: Die Arretierkontur ist beidseits an der Decke des Gehäuses der Steckhülse im Übergang zu deren Seitenflanken angeordnet und die Gegenkontur befindet sich in den beiden Seitenflanken des Steckteils. Vorzugsweise erstreckt sich die beidseitige Arretierkontur im wesentlichen von der Decke und grenzt hierbei direkt an die Seitenflanken des Gehäuses der Steckhülse an. Die Gegenkontur ist in den beiden Seitenflanken des Steckteils jeweils als senkrecht durchgehende Ausnehmung beschaffen, die gegenüber der Stirn zurückgesetzt sind, wodurch in den frontalen Eckbereichen des Steckteils jeweils eine Aussenkralle entsteht. Die beidseitige Arretierkontur beginnt in Richtung der vorderen Einstecköffnung mit einem Einlauf, der auf der Ebene der Decke liegt, und erhöht sich keilförmig in entgegengesetzter Richtung. Zum Hinterteil des Gehäuses der Steckhülse schliesst die Arretierkontur mit einer Prellkante ab. Im verriegelten Zustand hinterfassen beide Aussenkrallen jeweils die zugehörige Prellkante.

Die Einstecköffnung ist von rechteckigem Querschnitt und wird von einem Rahmen flanschartig umlaufen. Das Steckteil hat, zumindest soweit dieses durch die vordere Einstecköffnung geführt wird, ebenfalls einen rechteckigen Querschnitt und ist vorzugsweise aus Metall. Innerlich des Gehäuses der Steckhülse ist im entgegengesetzt der vorderen Einstecköffnung liegenden hinteren Bereich zumindest eine die maximale Einschubtiefe des Steckteils begrenzende Anschlagfläche vorhanden. Ebenfalls innerlich des Gehäuses der Steckhülse existiert zumindest ein Schraubensitz mit einem Durchlass zum Einbringen einer Befestigungsschraube zum Fixieren der Steckhülse. Die Steckhülse wird vorzugsweise als einteiliges Metallguss- oder Kunststoffspritzteil hergestellt.

Die Steckhülse weist am hinteren, gegenüber dem Rahmen gelegenen Ende eine hintere Einstecköffnung und Haltekonturen zum Einsetzen eines ersten elektrischen Kupplungsteils mit herangeführtem Kabel auf. Das Steckteil besitzt eine Aussparung sowie Haltekonturen zum Einsetzen eines zweiten elektrischen Kupplungsteils mit weiterführendem Kabel zur Stromversorgung eines Verbrauchers, wobei die beiden Kupplungsteile bei maximal in die Steckhülse eingeschobenem Steckteil miteinander zum mechanischen und elektrischen Eingriff bestimmt sind.

Zur Aufnahme des Gehäuses der Steckhülse ist ein Hülsenhalter vorgesehen, der zur Befestigung an derer Tragstruktur bestimmt ist. Der Hülsenhalter weist zunächst ein Gehäuse auf, das sich in eine Frontpartie und eine Hinterpartie gliedert. Es gibt eine von der Frontpartie zugängliche vordere Einstecköffnung und eine von der Hinterpartie zugängliche hintere Einstecköffnung. Flanschartige Ansätze fassen das Gehäuse am Übergang zwischen der Front- und Hinterpartie. Ferner besitzt der Hülsenhalter zumindest einen am freien Ende der Hinterpartie vorgesehenen Quersteg mit einem Schraubenloch zum Eingriff des Gewindeschafts der zumindest einen die Steckhülse fixierenden Befestigungsschraube, welche mit ihrem Kopf im Schraubensitz Platz findet.

Die Steckhülse ist zum Durchstecken durch einen Durchbruch im Paneelelement bestimmt, wobei der die vordere Einstecköffnung umgebende Rahmen der Steckhülse auf der Frontseite des Paneelelements aufsetzt. Die eingesetzte Steckhülse ist von einem deren Hinterteil aufnehmenden Hülsenhalter fixiert ist. Die Ansätze des Hülsenhalters sind mit den darin vorhandenen Schraubenlöchern zum Aufschrauben auf der Rückseite des Paneelelements oder auf einer hinter dem Paneelelement errichteten Tragstruktur vorgesehen. Die Frontpartie des Hülsenhalters kann in den Durchbruch im Paneelelement hineinragen.

Alternativ sind die Ansätze des Hülsenhalters mit den darin vorhandenen Schraubenlöchern zum Aufschrauben auf einer in den Raum weisenden Aussenfläche einer als Tragstruktur dienenden Vertikalstütze in Gestalt eines Mehrkanthohlprofils nutzbar. Die Hinterpartie des Hülsenhalters ragt dann in den Hohlraum der Vertikalstütze und die Frontpartie des Hülsenhalters ragt in den Durchbruch im Paneelelement. Auch hier setzt der die vordere Einstecköffnung umgebende Rahmen der Steckhülse auf der Frontseite des Paneelelements auf.

Das Stangenteil des Tragarms kann ein gerades oder gebogenes oder ein einfach oder mehrfach abgewinkeltes Rund- oder Vierkantrohr sein. Alternativ ist das Stangenteil ein Rund- oder Vierkantstab aus Vollmaterial. Das Stangenteil kann ein Tablar tragen, welches durch zumindest ein Halteelement, z.B. eine Querstrebe, am Frontende und/oder am Steckende gestützt wird. In einer weiteren Konfiguration trägt das Stangenteil am Frontende eine Querstange, die zusätzlich mit einem Tablar versehen sein kann.

Die erfindungsgemässe Vorrichtung zeichnet sich durch eine besondere Drehstabilität auch bei höherer asymmetrischer Belastung an Tragarmen in T-Gestalt aus. Ferner lässt sich die Steckhülse zusammen mit dem Hülsenhalter in verschiedene Aufbauten von Tragstrukturen effizient einsetzen. Vorteilhaft sind weiter die vielfältigen Konfigurationsmöglichkeiten der einsetzbaren Tragarme und deren Aufrüstung. Schliesslich lässt sich die Vorrichtung zu günstigen Kosten in Serie herstellen und montieren und erlaubt dabei die Errichtung ästhetisch anspruchsvoller Einrichtungen.

### Kurzbeschreibung der beigefügten Zeichnungen

Es zeigen:
- Figur 1A:: einen Aufbau, bestehend aus einem Hülsenhalter *erster Variante* in einer *ersten Anwendung,* rückseitig in ein Paneelelement eingesetzt, einer aufgenommenen Steckhülse und einem eingesteckten Tragarm, in Seitenansicht;
- Figur 1B:: einen Horizontalschnitt auf der Linie A-A aus Figur 1A;
- Figur 2A:: eine Steckhülse *erster Variante,* in perspektivischer Frontansicht;
- Figur 2B:: die Steckhülse gemäss Figur 2A, in perspektivischer Rückansicht;
- Figur 2C:: die Steckhülse gemäss Figur 2A, in perspektivischer Rückansicht von unten;
- Figur 3A:: ein Steckteil *erster Variante* eines Tragarms mit angesetztem Stangenteil, in Draufsicht;
- Figur 3B:: das Steckteil eines Tragarms mit angesetztem Stangenteil gemäss Figur 3A, in Seitenansicht;
- Figur 4A:: einen Hülsenhalter *erster Variante,* in perspektivischer Frontansicht;
- Figur 4B:: den Hülsenhalter gemäss Figur 4A, in perspektivischer Rückansicht;
- Figur 4C:: den Hülsenhalter gemäss Figur 4A, in perspektivischer Rückansicht von oben;
- Figur 5A:: einen Hülsenhalter *erster Variante* gemäss Figur 4A, eine in Montagerichtung angenäherte Steckhülse *erster Variante* gemäss Figur 2A und eine zugehörige Schraube, in perspektivischer Explosivdarstellung;
- Figur 5B:: den Aufbau gemäss Figur 5A, mit zwischen dem Hülsenhalter *erster Variante* und der Steckhülse *erster Variante* eingefügtem Paneelelement in perspektivischer Explosivdarstellung;
- Figur 5C:: den Hülsenhalter *erster Variante* gemäss Figur 4A in einer *ersten Anwendung* rückseitig in ein Paneelelement eingesetzt, mit von der Frontseite aufgenommener Steckhülse *erster Variante* gemäss Figur 2A, im vergrösserten Horizontalschnitt;
- Figur 6:: den Hülsenhalter *erster Variante* in einer *zweiten Anwendung* gemäss Figur 4A frontseitig an einer Tragstruktur befestigt, mit vorgesetztem Paneelelement und aufgenommener Steckhülse *erster Variante* gemäss Figur 2A, im vergrösserten Horizontalschnitt;
- Figur 7A:: die Steckhülse *erster Variante* gemäss Figur 2A mit angenähertem Steckteil *erster Variante* eines Tragarms und angesetztem Stangenteil gemäss Figur 3A, in der Ansicht von unten;
- Figur 7B:: den Aufbau gemäss Figur 7A, zusammengesteckt;
- Figuren 8A bis 8C:: das Funktionsprinzip der Vorrichtung in den drei Stellungsphasen;
- Figur 8A:: Erste Stellungsphase: den Aufbau gemäss Figur 1A, mit dem der Steckhülse *erster Variante* angenäherten Steckteil *erster Variante* eines geneigten Tragarms, im vergrösserten Vertikalschnitt;
- Figur 8B:: Zweite Stellungsphase: den Aufbau gemäss Figur 8A, mit maximal in die Steckhülse eingeschobenem Steckteil des geneigten Tragarms, in unverriegeltem Zustand;
- Figur 8C:: Dritte Stellungsphase: den Aufbau gemäss Figur 8B, mit maximal in die Steckhülse eingeschobenem Steckteil des horizontal ausgerichteten Tragarms, in verriegeltem Zustand;
- Figur 9A:: eine Steckhülse *zweiter Variante,* in perspektivischer Frontansicht;
- Figur 9B:: die Steckhülse gemäss Figur 9A, in perspektivischer Rückansicht;
- Figur 9C:: die Steckhülse gemäss Figur 9A, in perspektivischer Rückansicht von unten;
- Figur 9D:: die Steckhülse gemäss Figur 9A in geänderter perspektivischer Rückansicht von unten;
- Figur 10A:: einen Hülsenhalter *zweiter Variante,* in perspektivischer Frontansicht;
- Figur 10B:: den Hülsenhalter gemäss Figur 10A, in perspektivischer Rückansicht;
- Figur 10C:: den Hülsenhalter gemäss Figur 10A, in perspektivischer Rückansicht von oben;
- Figur 10D:: den Hülsenhalter gemäss Figur 10A, in perspektivischer Rückansicht von unten;
- Figur 11A:: eine Steckhülse *zweiter Variante* gemäss Figur 9A und ein angenähertes Steckteil *erster Variante* eines Tragarms gemäss Figur 3A, in der Ansicht von unten;
- Figur 11B:: den Aufbau gemäss Figur 11A, in Vergrösserung, zusammengesteckt;
- Figur 12A:: einen Aufbau mit zwischen dem Hülsenhalter *zweiter Variante* gemäss Figur 10A und der Steckhülse *zweiter Variante* gemäss Figur 9A eingefügtem Paneelelement, in perspektivischer Explosivdarstellung;
- Figur 12B:: den Hülsenhalter gemäss Figur 10A in einer *ersten Anwendung* rückseitig in ein Paneelelement eingesetzt, mit von der Frontseite aufgenommener Steckhülse gemäss Figur 9A, im Horizontalschnitt;
- Figur 12C:: den Aufbau gemäss Figur 12B, mit eingestecktem Tragarm gemäss Figur 11A, im Vertikalschnitt;
- Figur 12D:: den Aufbau gemäss Figur 12C, im Horizontalschnitt;
- Figur 13A:: den Aufbau gemäss Figur 12B mit dem Hülsenhalter *zweiter Variante,* in einer *dritten Anwendung,* in eine Vertikalstütze eingesetzt, im Horizontalschnitt;
- Figur 13B:: den Aufbau gemäss Figur 13A, mit eingestecktem Tragarm gemäss Figur 11A, im Horizontalschnitt;
- Figuren 14A bis 14C:: das Funktionsprinzip der Vorrichtung in den drei Stellungsphasen;
- Figur 14A:: Erste Stellungsphase: einen Hülsenhalter *zweiter Variante* gemäss Figur 10A, mit darin eingesetzter Steckhülse *zweiter Variante* gemäss Figur 9A und angenähertem Steckteil *erster Variante* eines geneigten Tragarms gemäss Figur 11A, im Vertikalschnitt;
- Figur 14B:: Zweite Stellungsphase: den Aufbau gemäss Figur 14A, mit maximal in die Steckhülse eingeschobenem Steckteil des geneigten Tragarms, in unverriegeltem Zustand;
- Figur 14C:: Dritte Stellungsphase: den Aufbau gemäss Figur 14B, mit maximal in die Steckhülse eingeschobenem Steckteil des horizontal ausgerichteten Tragarms, in verriegeltem Zustand;
- Figuren 15A bis 22C:: die Vorrichtung zum Aufhängen von Artikel oder zur Halterung einer Ablage mit Elektrifizierung;
- Figur 15A:: eine Steckhülse *zweiter Variante* gemäss Figur 9A mit angenähertem erstem Kupplungsteil und zweitem Klammerteil aus Figur 17, in perspektivischer Seitenansicht;
- Figur 15B:: den Aufbau gemäss Figur 15A, montiert, in perspektivischer Frontansicht;
- Figur 15C:: den Aufbau gemäss Figur 15B, in Perspektivansicht von oben;
- Figur 15D:: den Aufbau gemäss Figur 15B, in Perspektivansicht von unten;
- Figur 16:: die Steckhülse mit dem eingesetzten ersten Kupplungsteil als Aufbau gemäss Figur 15B einem Hülsenhalter *zweiter Variante* gemäss Figur 10A angenähert, in Perspektivansicht;
- Figur 17:: eine komplette Klammer mit beiden noch zusammenhängenden Klammerteilen, in Perspektivansicht;
- Figur 18A:: eine Vertikalstütze mit darin eingesetztem Hülsenhalter *zweiter Variante* gemäss Figur 10A, in der *dritten Anwendung,* mit vormontiertem ersten Kupplungsteil, Klammer und herangeführtem Kabel, im Teilschnitt;
- Figur 18B:: den Aufbau gemäss Figur 12A, mit dem Hülsenhalter in der *ersten Anwendung,* in die Steckhülse eingesetztem ersten Kupplungsteil und Sicherung mittels des zweiten Klammerteils, in Perspektivdarstellung;
- Figur 18C:: den Aufbau gemäss Figur 18A, mit herangeführter Steckhülse und zweitem Klammerteil, im Teilschnitt;
- Figur 18D:: den Aufbau gemäss Figur 18C, mit in die Steckhülse eingesetztem ersten Kupplungsteil und Sicherung mittels des zweiten Klammerteils, im Teilschnitt;
- Figur 18E:: den Aufbau gemäss Figur 18B, in Draufsicht;
- Figur 19A:: ein Tablar mit angebautem Steckteil *zweiter Variante* und darin eingesetztem zweiten Kupplungsteil, in Draufsicht;
- Figur 19B:: das vergrösserte Detail X1 aus Figur 19A;
- Figur 20A:: eine Steckhülse mit eingesetztem ersten Kupplungsteil und Sicherung mittels des zweiten Klammerteils sowie dem angenäherten Steckteil *zweiter Variante* mit darin eingesetztem zweiten Kupplungsteil gemäss Detail X1 aus Figur 19A, in der Ansicht von unten;
- Figur 20B:: den Aufbau gemäss Figur 20A, zusammengesteckt, in der Ansicht von unten;
- Figur 20C:: den Aufbau gemäss Figur 20B, vergrössert, in der Perspektivansicht von unten;
- Figur 21A:: einen Hülsenhalter gemäss Figur 10A in einer *ersten Abwendung* rückseitig in ein Paneelelement eingesetzt, mit von der Frontseite aufgenommener Steckhülse gemäss Figur 9A und darin gehaltertem Tablar gemäss Figur 19A, mit Elektrifizierung, im Vertikalschnitt;
- Figur 21B:: den Aufbau gemäss Figur 21A, in Draufsicht;
- Figuren 22A bis 22C:: das Funktionsprinzip der Vorrichtung mit Elektrifizierung in den drei Stellungsphasen;
- Figur 22A:: Erste Stellungsphase (elektrische Kupplungsteile sind weit voneinander entfernt): einen Hülsenhalter *zweiter Variante* gemäss Figur 10A, mit darin eingesetzter Steckhülse *zweiter Variante* gemäss Figur 9A und angenähertem Steckteil *zweiter Variante* eines geneigten Tragarms, im Vertikalschnitt;
- Figur 22B:: Zweite Stellungsphase (elektrische Kupplungsteile sind nahe vor dem Eingriff): den Aufbau gemäss Figur 22A, mit maximal in die Steckhülse eingeschobenem Steckteil *zweiter Variante* des geneigten Tragarms, in unverriegeltem Zustand; und
- Figur 22C:: Dritte Stellungsphase (elektrische Kupplungsteile sind im Eingriff): den Aufbau gemäss Figur 22B, mit maximal in die Steckhülse eingeschobenem Steckteil *zweiter Variante* des horizontal ausgerichteten Tragarms, in verriegeltem Zustand.

### Ausführungsbeispiel

Nachstehend erfolgt die detaillierte Beschreibung von Ausführungsbeispielen der erfindungsgemässen Vorrichtung in unterschiedlichen Anwendungen und mit konstruktiv modifizierten Bauelementen, zunächst ohne und dann mit Elektrifizierung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A und 1B

In diesem Figurenpaar ist ein Aufbau dargestellt, der zunächst aus einem Hülsenhalter **3** *erster Variante* in einer *ersten Anwendung* und einer darin aufgenommenen Steckhülse **1** *erster Variante* besteht. Der Hülsenhalter **3** ist mit seinem Gehäuse **30** von der Rückseite **41** in ein Paneelelement **4** eingesetzt. Von der Frontseite **40** des Paneelelements **4** ist die Steckhülse **1** im Hülsenhalter **3** aufgenommen, so dass der Rahmen **10** der Steckhülse **1** auf der Frontseite **40** zu liegen kommt. Die Kombination aus Hülsenhalter **3** und Steckhülse **1** ruht in einem im Paneelelement **4** vorgesehenen Durchbruch **42.** Die flügelförmigen Ansätze **31** des Hülsenhalters **3** sind in dieser *ersten Anwendung* auf der Rückseite **41** des Paneelelements **4** befestigt. Die in den Hülsenhalter **3** eingeschobene Steckhülse **1** ist mittels einer axial vorgesehenen Schraube **39** gesichert.

In der verriegelten dritten Stellungsphase erstreckt sich ein in die Steckhülse **1** eingesetzter Tragarm **2** mit seinem Stangenteil **20** im Prinzip horizontal in den Raum. Typischerweise ist das Frontende **21** des Tragarms mit einer Stoppernase **23** versehen, um das Heruntergleiten von angehängten Artikeln, z.B. auf Bügeln hängenden Bekleidungsstücken, zu vermeiden. Am Steckende **22,** welches dem Frontende **21** gegenüber liegt, ist ein im Querschnitt flaches Steckteil **25** *erster Variante* angeordnet, welches sich arretierend in die Steckhülse **1** einstecken lässt. Vorzugsweise sind das Steckteil **25** sowie die Einstecköffnung **11** von rechteckigem Querschnitt, wodurch sich eine besonders gute Drehstabilität ergibt. Das Stangenteil **20** kann als Rohr oder Stab aus Vollmaterial runde, ovale, rechteckige oder quadratische Querschnitte aufweisen. Neben der langgestreckten geraden Geometrie kann das Stangenteil **20** die im Ladenbau typischen gebogenen, gestuften oder abgewinkelten Formen besitzen. In einer weiteren Ausführungsalternative ist am Frontende **21** eine Querstrebe angebracht, so dass der Tragarm **2** T-fömige Gestalt annimmt. Über die Frontenden **21** mehrerer benachbarter Tragarme **2** kann sich eine Querstrebe erstrecken, wodurch sich eine rahmenförmige Kombination aus Tragarmen ergibt. An das Stangenteil **20** eines Tragarms **2** können Artikel direkt angehängt werden. Alternativ lässt sich auf einem einzelnen Stangenteil **20** bzw. auf den Stangenteilen **20** mehrerer benachbarter Tragarme **2** eine Ablage als Tablar, Korb oder Schale zur Lagerung oder Präsentation von Artikeln anordnen.

### Figuren 2A bis 2C

Diese Figurenfolge zeigt eine Steckhülse **1** *erster Variante* in verschiedenen perspektivischen Ansichten. Auf der Frontseite besitzt die Steckhülse **1** einen flachen Rahmen **10,** der eine fensterförmige Einstecköffnung **11** umgibt. Rückseitig an den Rahmen **10** setzt ein Gehäuse **12** von vermindertem Querschnitt an, so dass der Rahmen **10** in seiner Ebene allseits einen flanschartigen Überstand bildet. Das Gehäuse **12** hat im Prinzip die Gestalt eines Quaders, der nach vorn die Einstecköffnung **11** hat und nach unten sowie hinten partiell offen ist, d.h. die Decke **13** ist bis auf einen Schraubensitz **161** geschlossen, in die Rückseite, welche dem Rahmen **10** gegenüberliegt, ragt ein Sims **16** hinein und ein Bodenabschnitt **15** grenzt an den Rahmen **10** an, so dass der Grossteil der Bodenfläche offen ist. In axialer Richtung weisen die Decke **13** und der Bodenabschnitt **15** vorzugsweise als Nuten ausgebildete Führungskonturen **14** auf. Die Führungskonturen **14** an den Seitenflanken des Gehäuses **12** sind hingegen vorzugsweise erhabene Stege. Durch den Sims **16** erstreckt sich der axiale Durchlass **160** mit dem Schraubensitz **161.** In das Innere des Gehäuses **12** gewandt besitzt der Sims **16** Anschlagflächen **162.**

An der Unterseite der Decke **13,** jeweils angrenzend an die Seitenflanken des Gehäuses **12,** ist eine interne Arretierkontur **17** mit einem zum Rahmen **10** gewandten Einlauf **19** und einer zum Sims **16** gewandten Prellkante **18** vorhanden. Die Arretierkontur **17** erstreckt sich vom Einlauf **19 -** von der planförmigen Ebene der Decke **13** - keilförmig verdickend hin zur Prellkante **18,** so dass die Arretierkontur **17** in Richtung Prellkante **18** an Höhe zunimmt. Besonders vorteilhaft lässt sich die Steckhülse im Kunststoff-Spritzverfahren herstellen.

### Figuren 3A und 3B

Am Steckende **22** des Stangenteils **20** ist das Steckteil **25** *erster Variante* fest angebracht, welches einen zur Einstecköffnung **11** der Steckhülse **1** komplementären, in der horizontalen Ebene flachen Querschnitt besitzt. Das Steckteil **25** schliesst mit der freien Stirn **27** ab. In beiden Seitenflanken des Steckteils **25** ist jeweils eine von der Stirn **27** zurückgesetzte Gegenkontur **26** vorhanden, welche vorzugsweise als hinterschnittene Vertiefungen ausgebildet sind, in denen im eingesteckten Zustand (siehe Fig. 7B und 8C) die komplementär bemessenen Arretierkonturen **17** zu liegen kommen. Vor den beiden Gegenkonturen **26,** in Richtung der Stirn **27,** bilden sich dadurch in den Eckbereichen Aussenkrallen **28.** Für hohe Belastungen der gesamten Vorrichtung wird man den gesamten Tragarm **2** mit dem Steckteil **25** aus einem entsprechend tragfähigen Material, wie z.B. Stahl, herstellen.

### Figuren 4A bis 4C

Der in dieser Figurenfolge behandelte Hülsenhalter **3** *erster Variante* mit seinem Gehäuse **30** und den das Gehäuse **30** flügelförmig fassenden Ansätzen **31** dient zur Fixierung einer eingesetzten Steckhülse **1.** Korrespondierend zum Gehäuse **12** der Steckhülse **1** hat das Gehäuse **30** eine Einstecköffnung **32** und einen internen Aufnahmeraum. Auf der Rückseite des Gehäuses **30,** also der Einstecköffnung **32** gegenüberliegend, verschliesst ein mittig angeordneter vertikaler Quersteg **33** partiell den hinteren Austritt aus dem Gehäuse **30.** Zentrisch im Quersteg ist ein Schraubenloch **34** vorgesehen. Die senkrecht stehenden, abgewinkelten Ansätze **31** spannen eine zur Einstecköffnung **32** zurückgesetzte vertikale Ebene auf, aus der sich nach vorn die Frontpartie **300** und rückwärts gewandt die Hinterpartie **301** des Gehäuses **30** erstreckt. In den Ansätzen **31** befinden sich mehrere Schraubenlöcher **310,** die der Befestigung des Hülsenhalters **3** an der Rückseite **41** eines Paneelelements **4** in der *ersten Anwendung* oder vorgesetzt an einer Tragstruktur **5** in der *zweiten Anwendung* dienen. Zur Abstützung einer höheren Belastung erstrecken sich die Ansätze **31** nach oben und nach unten über das Gehäuse **30** hinaus.

### Figuren 5A bis 5C

Für die Montage der Steckhülse **1** *erster Variante* und des Hülsenhalters **3** *erster Variante* in der *ersten Anwendung* wird der Hülsenhalter 3 mit seinen beiden Ansätzen **31** auf die Rückseite **41** eines Paneelelements **4** aufgesetzt, so dass die Frontpartie **300** des Hülsenhalters **3** in einen passgerecht dimensionierten Durchbruch **42** im Paneelelement **4** hineinragt, während die Hinterpartie **301** des Hülsenhalters **3** von der Rückseite **41** des Paneelelements **4** wegragt. Die Befestigung der Ansätze **31** erfolgt mittels Schrauben **38,** welche durch die Schraubenlöcher **310** in das Paneelelement **4** eingreifen. Von der Frontseite **40** des Paneelelements **4** wird die Steckhülse **1 -** mit dem Gehäuse **12** voran, der Decke **13** nach oben und dem Bodenabschnitt **15** nach unten - in die Einstecköffnung **32** des Hülsenhalters **3** eingeschoben, bis der flanschartige Rahmen **10** der Steckhülse **1** auf der Frontseite **40** aufsetzt und dabei den Rand des Durchbruchs **42** überdeckt.

Zur Sicherung der im Hülsenhalter **3** aufgenommenen Steckhülse **1** wird eine Schraube **39** eingebracht, deren Kopf **390** im Schraubensitz **161** vom Sims **16** der Steckhülse **1** zu liegen kommt und deren Gewindeschaft **391** den Durchlass **160** durchragt und in das Schraubenloch **34** des rückseitigen Querstegs **33** im Hülsenhalter **3** eingreift. Damit sind Hülsenhalter **3** und Steckhülse **1** montiert, so dass die Einstecköffnung **11** der Steckhülse **1** für das Einführen des Steckteils **25** eines Tragarms **2** aus dem Raum heraus in Richtung der Frontseite **40** des Paneelelements **4** aufnahmebereit ist. Für den Hülsenhalter **3** mit der Frontpartie **300** einer bestimmten Länge können Paneelelemente **4** verschiedener Dicke verwendet werden, so dass die Vorderkante der Frontpartie **300** im Durchbruch **42** sich höchstens bis zur Frontseite **40** des Paneelelements **4** erstreckt oder bei geringerer Paneeldicke rückversetzt im Durchbruch **42** zu liegen kommt.

### Figur 6

Bei der alternativen *zweiten Anwendung* des Hülsenhalters **3** *erster Variante* wird dieser nicht auf der Rückseite **41** des Paneelelements **4** verschraubt, sondern mit seinen Ansätzen **31** an einer rückseitig des Paneelelements **4** angeordneten Tragstruktur **5** befestigt, vorzugsweise wiederum mittels Schrauben **38.** Eine solche Tragstruktur **5** könnte z.B. aus zwei zueinander beabstandeten Streben bestehen, zwischen denen der Hülsenhalter **3** aufgenommen wird, oder einem Gerüstbauteil mit einer Aussparung zum Einsetzen der Hinterpartie **301** des Hülsenhalters **3.** Die Frontpartie **300** des Hülsenhalters **3** wird auch hier in einen komplementär zugeschnittenen Durchbruch **42** eingeführt und dringt in diesen je nach Dicke des verwendeten Paneelelements **4** ein, maximal jedoch bis in die Ebene der Frontseite **40.** In gleicher Weise wie bei der ersten Anwendung wird die Steckhülse **1 -** mit dem Gehäuse **12** voran, Decke **13** nach oben und Bodenabschnitt **15** nach unten - von der Frontseite **40** des Paneelelements **4** in die Einstecköffnung **32** des Hülsenhalters **3** eingeschoben, bis der Rahmen **10** der Steckhülse **1** auf der Frontseite **40** zur Auflage kommt und den Rand des Durchbruchs **42** abdeckt.

### Figuren 7A und 7B

Dieses Figurenpaar veranschaulicht den formschlüssigen Eingriff des in die Endlage in die Steckhülse **1** *erster Variante* eingebrachten Steckteils **25** *erster Variante* des Tragarms **2.** Im zunächst unbelegten Zustand sind die Einstecköffnung **11** der Steckhülse **1** und die Arretierkonturen **17** an der Unterseite der Decke **13** sowie die Anschlagflächen **162,** welche innerlich der Steckhülse **1** gegenüber Einstecköffnung **11** liegen, frei (siehe Fig. 7A).

Nach dem Einführen des Tragarms **2** in die Steckhülse **1** mit dem Steckteil **25** voran und der im Prinzip horizontalen Ausrichtung des Tragarms **2** kommen die beiden Arretierkonturen **17** vollständig vom Einlauf **19** bis zur Prellkante **18** in den komplementären, freigeschnittenen Gegenkonturen **26** des Steckteils **25** zu liegen. Die beiden Aussenkrallen **28** sitzen hinter den Prellkanten **18.** Die Stirn **27** des Steckteils **25** steht vor den Anschlagflächen **162** und die übrige Partie des Steckteils **25** erstreckt sich aus der Steckhülse **1** durch deren Einstecköffnung **11** heraus und geht in das Stangenteil **20** des Tragarms **2** über.

### Figuren 8A bis 8C

Anhand dieser Figurenfolge wird das Funktionsprinzip der Vorrichtung, welche in der jeweils *ersten Variante* der Steckhülse **1** und des Hülsenhalters **3** nicht elektrifiziert ist, in den drei charakteristischen Stellungsphasen erläutert.

### Erste Stellungsphase: Geneigte Annäherung (Fig. 8A)

In Vorbereitung des Einsetzens des Tragarms **2** in die unbelegte Steckhülse **1** nähert man dessen Steckteil **25,** an dem sich die beiden Gegenkonturen **26** und die jeweils dazu benachbarten Aussenkrallen **28** befinden, mit der Stirn **27** voran, der von der Frontseite **40** des Paneelelements **4** zugänglichen freien Einstecköffnung **11,** die vom Rahmen **10** umgeben ist, an. Ebenso sind die beiden Arretierkonturen **17** mit dem jeweiligen Einlauf **19** und der Prellkante **18** an der Unterseite der Decke **13** des Gehäuses **12** noch unbelegt und ragen frei in den Raum. Auch die am Sims **16** vorgesehenen Anschlagflächen **162** innerlich der Steckhülse **1** sind frei. Der Tragarm **2** muss eine insgesamt gegenüber der Horizontalen geneigte Lage mit abgesenktem Steckteil **25** und angehobenem Frontende **21** des Stangenteils **20** haben (siehe Fig. 1A).

Die Steckhülse **1** ist in horizontaler Ausrichtung im Paneelelement **4** angeordnet, wobei der hier gezeigte Einbau der *ersten Anwendung* entspricht (siehe Fig. 5B und 5C), d.h. der Hülsenhalter **3** ist mit seinen Ansätzen **31** auf der Rückseite **41** des Paneelelement **4** befestigt. Die Frontpartie **300** des Gehäuses **30** des Hülsenhalters **3** ragt von der Paneelrückseite **41** in den Durchbruch **42** hinein. Mittels der Schraube **39,** deren Kopf **390** im Sims **16** seinen Sitz hat und deren Gewindeschaft in das Schraubenloch **34** im Quersteg **33** eingreift, ist die Steckhülse **1** im Hülsenhalter **3** befestigt.

### Zweite Stellungsphase: Unverriegelter Zustand (Fig. 8B)

Das Steckteil **25** mit der abgesenkten Stirn **27** des sich in geneigter Lage befindenden Tragarms **2** wird durch die Einstecköffnung **11** über den Bodenabschnitt **15** hinweg eingeschoben, bis die Stirn **27** an den Anschlagflächen **162** ansteht. Während des Einschiebens des Steckteils **25** fahren die den Arretierkonturen **17** zugewandten Flächen der Aussenkrallen **28** zunächst unterhalb beider Einläufe **19** und dann sukzessive unterhalb beider keilförmigen Arretierkonturen **17** entlang. Die in der Regel auf den Arretierkonturen **17** entlang gleitenden Aussenkrallen **28** erzwingen die Beibehaltung der weiterhin geneigten Lage des gesamten Tragarms **2.** Damit ist die maximale Einschubtiefe des Steckteils **25** erreicht und zugleich sind die an den Seitenflanken des Steckteils **25** vorhandenen beiden Gegenkonturen **26** sowie die Aussenkrallen **28** kongruent unterhalb der beiden komplementären Arretierkonturen **17** positioniert.

### Dritte Stellungsphase: Verriegelter Zustand (Fig. 8C)

Ausgehend von der zweiten Stellungsphase gemäss Fig. 8B bringt man das maximal in der Steckhülse **1** eingeschobene Steckteil **25** mit dem sich daran anschliessenden Stangenteil **20,** welches sich zwischen dessen Steckende **22** und Frontende **21** erstreckt und mit dem Steckteil **25** den Tragarm **2** ergibt, aus der geneigten Lage, nun insgesamt in die Horizontale. Hierbei geraten die beiden Arretierkonturen **17** in die Gegenkonturen **26,** wodurch die Aussenkrallen **28** des Steckteils **25** die Prellkanten **18** an der Steckhülse **1** hinterfassen. Die Stirn **27** des Steckteils **25** gelangt in eine vermehrte Berührung mit den Anschlagflächen **162.** Das Eigengewicht des Tragarms **2** und jede daran anhängende Last bewirken - durch die limitiert schwenkbare Auflage auf der Unterseite der Einstecköffnung **11 -** ein erhöhtes Andrücken des Steckteils **25** in Richtung der Decke **13** der Steckhülse **1** und damit eine intensivere Sicherung des verriegelten Zustands, in dem das Herausziehen des Tragarms **2** aus der Steckhülse **1** blockiert ist.

### Entnahme des Tragarms aus der Steckhülse

Die Entnahme des Tragarms **2** mit dem in der Steckhülse **1** eingeklinkten Steckteil **25** erfolgt reversibel mit Rückkehr aus der dritten in die zweite Stellungsphase, wodurch das Steckteil **25** wieder den unverriegelten Zustand kommt, aus dem sich das Steckteil **25** mit dem Tragarm **2** aus der Steckhülse **1** ziehen lässt.

### Figuren 9A bis 9D

Die Steckhülse **1** *zweiter Variante* besteht wiederum aus dem Gehäuse **12** und dem vorgesetzten Rahmen **10,** welche die fensterartige vordere Einstecköffnung **11** umgibt, die als hintere Einstecköffnung **11'** austritt. Gleichfalls sind die Decke **13,** die Führungskonturen **14,** der Bodenabschnitt **15** und die beidseitigen Arretierkonturen **17 -** jeweils mit Prellkante **18** und Einlauf **19** - vorhanden. In Abwandlung zur *ersten Variante* sind an Stelle des zuvor mittig angeordneten Simses **16** mit dem Durchlass **160** und Schraubensitz **161,** nun innerlich angrenzend an beide Seitenflanken des Gehäuses **12** jeweils ein Sims **16** mit Durchlass **160** und Schraubensitz **161** vorgesehen. Im Ergebnis erhält man in der Gehäusemitte eine hintere Einstecköffnung **11'.** Den beiden Schraubensitzen **161** in Richtung des Rahmens **10** vorgelagert ist jeweils eine halbschalenförmige Passage **163,** deren von der Decke **13** in das Innere des Gehäuses **12** gerichtete Erhebung zum Rahmen **10** hin die Anschlagfläche **162** besitzt. Beide Durchlässe **160,** Schraubensitze **161,** Anschlagflächen **162** und Passagen **163** liegen auf zueinander parallelen Linien, welche die Verbindung zwischen vorderer und hinterer Einstecköffnung **11,11'** rechtwinklig kreuzen. Ein Loch **141** befindet sich in der Decke **13,** im Bereich der Verbindungslinie zwischen beiden Anschlagflächen **162.** In den Schraubensitzen **161** findet jeweils ein Kopf **390** einer Schraube **39** Platz, deren Gewindeschaft **391** den zugehörigen Durchlass **160** durchragt. Eine Nase **142** befindet sich aussen an der Decke **13** am Übergang zum Rahmen **10** in mittiger Positionierung auf dem Gehäuse **12.** Die Steckhülse **1** ist vorteilhaft als einteiliges Gussteil hergestellt. Auf den der hinteren Einstecköffnung **11'** zugewandten Innenseiten hat jeder Sims **16** eine nach oben offene Sacknut **166.**

### Figuren 10A bis 10D

Der Hülsenhalter **3** *zweiter Variante* besitzt ebenfalls ein zur Aufnahme der Steckhülse **1** komplementäres Gehäuse **30,** wobei die Ansätze **31** nun nicht seitlich flügelartig an das Gehäuse **30** angesetzt sind, sondern als in einer Vertikalebene liegender Flansch mit einem längeren Abwärtsteil **35** und einem Aufwärtsteil **35'** vorgesehen ist. Abwärts- und Aufwärtsteil **35,35'** setzen oben bzw. unten am Gehäuse **30** an und gliedern dieses in die längere Hinterpartie **301** und die kürzere Frontpartie **300.** Im Abwärts- und Aufwärtsteil **35,35'** sind erste und zweite Schraubenlöcher **310,311** vorhanden. Mittig unterhalb der Frontpartie **300** ist auf der Frontfläche des Abwärtsteils **35** eine Nivelliermarkierung **312** angebracht. Die Frontpartie **300** endet vorn mit der Frontfläche **302,** in deren Ecken sich je eine Markiernocke **303** erhebt und welche die Einstecköffnung **32** umrahmt. Im oberen Längsstreifen ist in die Frontfläche **302** eine Kerbe **304** eingebracht. Am freien Ende der Hinterpartie **301** mündet die hintere Einstecköffnung **32',** wobei beide Einstecköffnungen **32,32'** zueinander durchgängig offen sind. Zur Versteifung sind auf der Rückseite des Abwärts- und Aufwärtsteils **35,35'** Rippen **36** und eine Querrippe **36'** angebracht, die sich auf das Gehäuse **30** erstrecken. Komplementär zu den aussen liegenden Simsen **16** mit den Durchlässen **160** an der Steckhülse **1** hat der Hülsenhalter **3** am freien Ende der Hinterpartie **301** jeweils seitlich der hinteren Einstecköffnung **32'** einen Quersteg **33,** durch den sich ein Schraubenloch **34** mit Innengewinde erstreckt.

### Figuren 11A und 11 B

In diesem Figurenpaar ist das Zusammenwirken einer Steckhülse **1** *zweiter Variante* und eines Steckteils **25** *erster Variante* eines Tragarms **2** dargestellt. Wie bereits zu Fig. 3A und 3B erläutert, ist das Steckteil **25** zum arretierten Einschieben in die Steckhülse **1** bestimmt und weist vorn die Stirn **27,** in den vorderen Eckbereichen die Aussenkrallen **28** und an den Seitenflanken die eingeschnittenen Gegenkonturen **26** auf. Gegenüber der Stirn **27** ist das Steckende **22** des Stangenteils **20** vom Tragarm **2** mit dem Steckteil **25** verbunden. Vor dem Einführen des Steckteils **25** in die vordere Einstecköffnung **11** werden beide zueinander fluchtend ausgerichtet (siehe Fig. 11A). Für die weitere Montage liegen die Köpfe **390** der Schrauben **39** in den Schraubensitzen **161,** und die Gewindeschäfte **391** ragen aus den Durchlässen **160** heraus. Vor der Annäherung eines Tragarms **2** gewähren die vordere Einstecköffnung **11** und die Passagen **163** Zugang für ein Schraubwerkzeug, um die Schrauben **39** in die Schraubenlöcher **34** des Hülsenhalters **3** einzudrehen.

Im vollständig eingeschobenen und arretierten Zustand kommen die Arretierkonturen **17** innerhalb der Gegenkonturen **26** zu liegen, wobei die Stirn **27** an den Anschlagflächen **162** ansteht und die Aussenkrallen **28** die vorderen Prellkanten **18** der Arretierkonturen **17** umfassen. Der Einlauf **19** der jeweiligen Arretierkontur **17** wird je nach deren Länge über die Gegenkonturen **26** hinausragen oder darin zu liegen kommen (siehe Fig. 11B). Abschrägungen oder Abrundungen an den Aussenkrallen **28,** den Gegenkonturen **26** und den Prellkanten **18** erleichtern das Einführen des Steckteils **25** und verhüten Verletzungen bei der Handhabung durch Vermeidung von scharfen Kanten.

### Figuren 12A bis 12D

In der *ersten Anwendung* ist vorgesehen, den Hülsenhalter **3** mit seinem flanschförmigen Ansatz **31** auf der Rückseite **41** eines Paneelelements **4** zu befestigen. Dies geschieht mittels Schrauben **38,** die mit ihrem Gewindeschaft **381** durch Schraubenlöcher **310,311** im Ansatz **31** in Schraubenlöcher **43** im Paneelelement **4** eingreifen, wobei die Schraubenköpfe **380** rückseitig des Ansatzes **31** stehen. Die Frontpartie **300** des Gehäuses **30** ragt im montierten Zustand in den Durchbruch **42** hinein, ohne auf der Frontseite **40** des vorzustehen. Die Steckhülse **1** ist mit ihrem Gehäuse **12** maximal durch die Einstecköffnung **32** in das Gehäuse **30** des Hülsenhalters **3** eingeschoben, so dass der Rahmen **10** der auf der Frontseite **40** des Paneelelements **4** aufliegt und die Nase **142** der Steckhülse **1** in die Kerbe **304** am Hülsenhalter **3** einfährt. Zur Befestigung der Steckhülse **1** sind die Schrauben **39** mit ihren Gewindeschäften **391** in die Schraubenlöcher **34** eingedreht. Die Hinterpartie **301** des Hülsenhalters **3** erstreckt sich waagerecht von der Rückseite **41** des Paneelelements **3.** Bei der hier nicht elektrifizierten Ausführungsform bleiben die Sacknuten **166,** das Loch **141** sowie die hintere Einstecköffnung **11'** an der Steckhülse **1** und die hintere Einstecköffnung **32'** am Hülsenhalter **3** unbelegt. Die vordere, in den Raum gerichtete Einstecköffnung **11** ist zur Aufnahme eines Steckteils **25** mit dem daran anschliessenden Tragarm **2** bereit.

### Figuren 13A, 13B und 18A

Diese Figuren zeigen den Hülsenhalter **3** *zweiter Variante* in seiner *dritten Anwendung,* als in eine Vertikalstütze **6** eingesetzt. Entsprechend der Dimension des Querschnitts des Gehäuses **30** und der Rippen **36** und Querrippen **36'** ist in der ersten Aussenfläche **61** der Vertikalstütze **6** eine Aussparung vorgesehen, so dass von dem aufmontierten Hülsenhalter **3** die Hinterpartie **301** in das Innere der Vertikalstütze **6** ragt und der flanschförmige Ansatz **31** mit seiner Rückseite auf der Aussenfläche **61** aufsetzt. Der Ansatz **31** ist mittels durch die Schraubenlöcher **310** greifender Schrauben **319** an der Vertikalstütze **6** befestigt. Vom Ansatz **31** ragt zunächst die Frontpartie **300** des Gehäuses **3** in den Raum, wobei im komplettierten Aufbau ein Paneelelement **4** mit einem Durchbruch **42** der Vertikalstütze **6** vorgestellt ist und die Frontpartie **300** dort hinein ragt. In die vordere Einstecköffnung **32** des Hülsenhalters **3** wird das Gehäuse **12** der Steckhülse **1** soweit eingeschoben, bis der Rahmen **10** auf der Frontseite **40** des Paneelelements **4** aufsetzt. Die Sicherung der eingeschobenen Steckhülse **1** im Hülsenhalter **3** erfolgt wiederum mittels Schrauben **39,** wie zuvor beschrieben. Die vordere Einstecköffnung **11** ist wiederum für die Aufnahme eines Steckteils **25** bereit.

Die Vertikalstütze **6** ist ein Vierkanthohlprofil mit der Frontfläche **61,** den daran angrenzenden Seitenflächen **62,64** und der zwischen letzteren liegenden Aussenfläche **63.** Die Vertikalstütze **6** wird z.B. mittels einer Befestigungsstrebe **60,** die mit Schrauben **69** an der Seitenfläche **62** fixiert ist, an einer Gebäudewand gehalten.

### Figuren 14A bis 14C

In dieser Figurenfolge wird das Funktionsprinzip der Vorrichtung, welche in der jeweils *zweiten Variante* der Steckhülse **1** und des Hülsenhalters **3** in Kombination mit der *ersten Variante* des Steckteils **25** nicht elektrifiziert ist, in den drei charakteristischen Stellungsphasen gezeigt, wobei weitgehende Übereinstimmung zum Ablauf der Handhabung bei einer Vorrichtung mit allen Bauteilen **1,3,25** der *ersten Variante* besteht, wie zu den Fig. 8A bis 8C beschrieben. Die erste Stellungsphase (siehe Figur 14A) illustriert wiederum die geneigte Annäherung eines Tragarms **2** mit dem Steckteil **25,** das zuvorderst mit der Stirn **27** endet. In der zweiten Stellungsphase (siehe Fig. 14B) befindet sich das Steckteil **25** mit der abgesenkten Stirn **27** des jetzt geneigten Tragarms **2** an den Anschlagflächen **162,** wobei die keilförmigen Arretierkonturen **17** noch ausserhalb der Gegenkonturen **26** liegen. Bei der dritten Stellungsphase (siehe Fig. 14C) wurde der Tragarm **2** in die Horizontale gebracht, so dass nun die Arretierkonturen **17** von den Gegenkonturen **26** umfasst werden und damit der Tragarm **2** arretiert gegen Herausziehen gesichert ist.

### Figuren 15A bis 15D und 17

Im weiteren, bis zur abschliessenden Fig. 22C, ist die Vorrichtung mit der Steckhülse **1,** dem Hülsenhalter **3** und dem Steckteil **25,** jeweils in der *zweiten Variante* mit Elektrifizierung ausgestattet, dargestellt. Dem Montageablauf vorgegriffen wird in dieser Figurenfolge die Positionierung des ersten Kupplungsteils **7** in der Steckhülse **1** beschrieben. An das erste Kupplungsteil **7** ist von hinten ein Kabel **K** herangeführt, während von vorn die nach der Art eines herkömmlichen Steckers elektrisch abgeschirmten Kontakte **73** zugänglich sind. Seitlich besitzt das erste Kupplungsteil **7** je einen Achszapfen **70** mit einem axialen Loch **71,** wobei beide Achszapfen **70** zueinander fluchten. Von oben erstreckt sich ein Loch **72** durch das erste Kupplungsteil **7.**

Zum Einsetzen des ersten Kupplungsteils **7** in die Steckhülse **1** stellt man das Kupplungsteil **7** im Prinzip senkrecht, so dass die Achszapfen **70** in die Sacknuten **166** eingefahren werden können. Nach anschliessender Drehung des Kupplungsteils **7** um ca. 90° kommt dieses in der Steckhülse **1** waagerecht zu liegen, wobei das zugeführte Kabel **K** aus der hinteren Einstecköffnung **11'** herausragt und die Kontakte **73** von der Fluchtlinie der vorderen Einstecköffnung **11** zugänglich sind. Zur Sicherung des Kupplungsteils **7,** welches um die Achszapfen **70** begrenzt beweglich ist, hat man das zweite Klammerteil **96** aufgesteckt, das mit seinem Zapfen **97** in das Loch **141** im Gehäuse **12** und mit seinem Stift **98** in das Loch **72** am Kupplungsteil **7** eingreift.

Das zweite Klammerteil **96** bildet mit dem zunächst zusammenhängenden ersten Klammerteil **91** die Klammer **9,** wobei sich die Klammerteile **91,96** an einer Schnittlinie **90** durch Brechen oder Schneiden voneinander trennen lassen. Das erste Klammerteil **91** hat in seinem mittleren Bereich zwei nach unten offene Nuten **92** zur Durchführung von zwei Adern des Kabels **K.** Vorzugsweise ist die Klammer **9** als Kunststoffspritzteil hergestellt.

### Figur 16

Gezeigt sind die Steckhülse **1** mit dem eingesetzten ersten Kupplungsteil **7** in Annäherung zu einem Hülsenhalter **3,** um die Steckhülse **1** dort einzuführen und zu befestigen. Das vom Kupplungsteil **7** sich erstreckende Kabel **K** ist in den Hülsenhalter **3** durch dessen vordere Einstecköffnung **32** eingeführt und tritt an der hinteren Einstecköffnung **32'** zum Anschluss an die Stromversorgung wieder aus. Nach dem Einschieben der Steckhülse **1** in den Hülsenhalter **3** bei gleichzeitigem Zurückschieben des Kabels **K** erfolgt die Fixierung der Steckhülse **1** im Hülsenhalter **3** mittels der Schrauben **39.**

### Figuren 18A bis 18E

Die Figurenfolge Fig. 18A,18C,18D illustriert die Montage der Steckhülse **1** mit dem ersten Kupplungsteil **7** in Kombination mit der *dritten Anwendung* des Hülsenhalters **3.** Das durch die hintere Einstecköffnung **32'** zugeführte Kabel **K** wurde an das erste Kupplungsteil **7** angeschlossen, wobei zunächst das Kabel **K** und das Kupplungsteil **7** mit der aufgesteckten Klammer **9** im Hülsenhalter **3** zurückgehalten werden, um ein Herausrutschen durch die hintere Einstecköffnung **32'** zu verhindern. In dieser Sicherungsstellung steht das erste Klammerteil **91** von innen an den Querstegen **33** an, die Kabeladern laufen durch die Nuten **92,** das Kupplungsteil **7** sitzt vor dem Klammerteil **91** und der Stift **98** des zweiten Klammerteils **96** greift seitlich in das Loch **71** eines Achszapfens **70** ein. Vor dem Einsetzen des Kupplungsteils **7** in die Steckhülse **1** zieht man das Kupplungsteil **7** mit der Klammer **9** durch die vordere Einstecköffnung **32** heraus (siehe Fig. 18A). Im nächsten Montageschritt wird die Klammer **9** vom Kabel **K** entfernt, das erste Klammerteil **91** abgetrennt und kann weggeworfen werden. Hiernach setzt man das Kupplungsteil **7** mit seinen Achszapfen **70** in die Sacknuten **166** ein (siehe Fig. 18C) und sichert das erste Kupplungsteil **7** mit dem zweiten Klammerteil **96** an der Steckhülse **1,** worauf sich letztere in den Hülsenhalter **3** einschieben lässt (siehe Fig. 18D).

Die Figurenfolge Fig. 18B,18E illustriert die Montage der Steckhülse **1** mit dem ersten Kupplungsteil **7** in Kombination mit der *ersten Anwendung* des Hülsenhalters **3,** d.h. seiner Befestigung mit dem Ansatz **31** auf der Rückseite **41** eines Paneelelements **4.** Komplementär zum vertikalen Querschnitt der Frontpartie **300** des Gehäuses **30** ist im Paneelelement **4** der Durchbruch **42** vorgesehen, in dem im montierten Zustand die Frontpartie **300** zu liegen kommt und durch welchen die mit dem Kupplungsteil **7** versehene Steckhülse **1** in den Hülsenhalter **3** von der Frontseite **40** her eingeschoben wird. Die Frontpartie **300** sollte unabhängig von der Dicke des Paneelelements **4** nicht über die Frontseite **40** hinausragen. Die Hinterpartie **301** des Hülsenhalters **3** steht von der Rückseite **41** ab. Bei zusammengebauter Vorrichtung ragt das Kabel **K** aus der hinteren Einstecköffnung **32'** heraus und erstreckt sich weiter zur Stromeinspeisung.

### Figuren 19A und 19B

Das Steckteil **25** *zweiter Variante* ist entsprechend der Elektrifizierung mit einem zweiten Kupplungsteil **8** versehen, wobei sich nicht, wie bisher, ein Tragarm **2** anschliesst, sondern ein Tablar **2'.** Von der Stirn **27** her besitzt das Steckteil **25** eine Aussparung **250,** die sich als verengter Kanal **251** axial fortsetzt, wodurch das Steckteil **25** im Prinzip in zwei zueinander spiegelbildlich liegende Schenkel unterteilt ist. Unverändert hat das Steckteil **25** die beiden Aussenkrallen **28** sowie die daran folgenden Gegenkonturen **26.** Von der Aussparung **250** erstreckt sich in jeden Schenkel eine Sacknut **256,** die von oben nach unten nicht durchgängig ist, so dass sich darin die Achszapfen **80** des Kupplungsteils **8** in analoger Weise wie die Achszapfen **70** des Kupplungsteils **7** in die Sacknuten **166** an der Steckhülse **1** einhängen lassen. Von vorn sind die elektrisch abgeschirmten Kontakte **83** des Kupplungsteils **8** zugänglich, während hinten am Kupplungsteil **8** eine nicht dargestellte Leitung abgeht, die sich durch den Kanal **251,** z.B. zu einer Lampe, erstreckt.

### Figuren 20A bis 20C

Anhand dieser Figurenfolge wird das Ineinandergreifen beider Kupplungsteile **7,8** beim Einschieben des Steckteils **25** in die Steckhülse **1** illustriert. Im Zustand des an die Steckhülse **1** angenäherten Steckteils **25 -** mit dem sich anschliessenden Tablar **2' -** sind die Kupplungsteile **7,8** weit auseinander, jedoch die beidseitigen Kontakte **73,83** bereits aufeinander zu ausgerichtet (siehe Fig. 20A). Der Zapfen **97** des zweiten Klammerteils **96** und sein Stift **98** stecken im Gehäuseloch **140** bzw. im Zapfenloch **72** und sichern somit das eingesetzte erste Kupplungsteil **7** in der Steckhülse **1.**

Mit dem zunehmenden Einschieben des Steckteils **25** in die Steckhülse **1** kommen sich die beidseitigen Kontakte **73,83** näher und die Gegenkonturen **26** fahren sukzessive auf die ansteigenden Arretierkonturen **17** auf (siehe Fig. 20C).

Bei vollständig in die Steckhülse **1** eingeschobenem Steckteil **25** - die Steckteilstirn **27** stösst an die Anschlagflächen **162** an - fahren die Kontakte **73,83** bereits in der noch abgesenkten Lage der Stirn **27** des jetzt geneigten Tablars **2'** maximal ineinander und stellen die elektrische Verbindung her. Mit dem horizontalen Ausrichten des Tablars **2'** gelangen die Arretierkonturen **17** in die Gegenkonturen **26** und beide Kupplungsteile **7,8** werden zueinander fluchtend gestellt (siehe Fig. 20B).

### Figuren 21A und 21B

Dieses Figurenpaar zeigt in der elektrifizierten Ausführungsform - in Erweiterung des Aufbaus gemäss Fig. 12A bis 12D - einen Hülsenhalter **3** in der *ersten Anwendung* auf der Rückseite **41** eines Paneelelements **4** befestigt, mit von der Paneelfrontseite **40** aufgenommener Steckhülse **1** und darin eingeschobenem Steckteil **25,** an das sich ein Tablar **2'** anschliesst. Die Steckhülse **1** ist mit einem ersten Kupplungsteil **7** versehen, dem über das Kabel **K** Strom zugeführt wird. Das zugehörige Steckteil **25** kann gemäss der *zweiten Variante* nach Fig. 19B ausgebildet und mit einem zweiten Kupplungsteil **8** versehen sein. Will man auf den Anschluss eines elektrischen Verbrauchers verzichten, entfällt das zweiten Kupplungsteil **8** oder ein Steckteil **25** der ersten Variante gemäss Fig. 3A käme zur Anwendung.

### Figuren 22A bis 22C

In dieser Figurenfolge wird das Funktionsprinzip der Vorrichtung, welche in der jeweils *zweiten Variante* der Steckhülse **1** und des Hülsenhalters **3** in Kombination mit der *zweiten Variante* des Steckteils **25** nun elektrifiziert ist, in den drei charakteristischen Stellungsphasen dargestellt. Hierbei besteht weitgehende Übereinstimmung zum Ablauf der Handhabung bei einer Vorrichtung mit allen Bauteilen **1,3,25** der *ersten Variante -* wie zu Fig. 8A bis 8C beschrieben - bzw. auch mit allen Bauteilen **1,3,25** ohne Elektrifizierung der *zweiten Variante,* gemäss Beschreibung zu Fig. 14A bis 14C.

Die erste Stellungsphase (siehe Fig. 22A) zeigt somit wieder die geneigte Annäherung eines Tragarms **2** mit dem Steckteil **25,** das zuvorderst mit der Stirn **27** endet, nun aber vom eingebauten zweiten Kupplungsteil **8** nach vorn überragt wird. Das in der Steckhülse **1** sitzende erste Kupplungsteil **7** ist vom zweiten Kupplungsteil **8** weit entfernt, so dass weder ein anfänglicher mechanischer Eingriff noch elektrischer Kontakt hergestellt ist. In der zweiten Stellungsphase (siehe Fig. 22B) befindet sich das Steckteil **25** mit der abgesenkten Stirn **27** (hier nicht sichtbar) des nun geneigten Tragarms **2** an den Anschlagflächen **162,** und die keilförmigen Arretierkonturen **17** liegen noch ausserhalb, über den Gegenkonturen **26.** Die Kupplungsteile **7,8** sind dabei mechanisch maximal ineinander geschoben und haben miteinander elektrischen Kontakt. Bei der dritten Stellungsphase (siehe Fig. 22C) ist der Tragarm **2** in die Horizontale bewegt, wodurch die Gegenkonturen **26** auf die Arretierkonturen **17** fahren und diese umfassen. Zugleich werden die beiden Kupplungsteile **7,8** zueinander fluchtend gestellt. Der Tragarm **2** ist jetzt gegen Herausziehen gesichert.

## Patentansprüche

1. Vorrichtung zum Aufhängen von Artikeln oder zur Halterung einer Ablage mit:
a) einer Steckhülse **(1),** wobei diese:
aa) eine vordere Einstecköffnung **(11)** aufweist, welche sich axial als Freiraum in das Innere der Steckhülse **(1)** fortsetzt;
ab) innerlich eine Arretierkontur **(17)** besitzt; und
ac) zur direkten oder indirekten Befestigung an einer Tragstruktur **(4,5,6)** bestimmt ist;
b) einem Lastenträger **(2,2'),** wobei dieser:
ba) ein zum Einbringen in die vordere Einstecköffnung **(11)** bestimmtes Steckteil **(25)** hat;
bb) das Steckteil **(25)** eine Gegenkontur **(26)** hat, welche zum Eingriff mit der Arretierkontur **(17)** an der Steckhülse **(1)** vorgesehen ist; und
bc) zum direkten Aufhängen von Artikeln oder zur Stützung einer Ablage dient; wobei
c) die Konfiguration von Steckteil **(25)** und Steckhülse **(1)** das Einbringen des Steckteils **(25)** in die Steckhülse **(1)** mit einer insgesamt gegenüber der Horizontalen geneigten Lage des Lastenträgers **(2,2'),** bei abgesenktem Steckteil **(25),** erzwingt; und
d) der Eingriff zwischen der Arretierkontur **(17)** und der Gegenkontur **(26),** als verriegelter Zustand, sich nach dem Bewegen des Lastenträgers **(2,2')** als Ganzes in die Horizontale mit waagerecht liegendem Steckteil **(25)** ergibt;
e) die Arretierkontur **(17)** an der Unterseite der Decke **(13)** des Gehäuses **(12)** der Steckhülse **(1)** ausgebildet ist; und
f) die Gegenkontur **(26)** an den Seitenflanken des Steckteils **(25)** vorhanden ist, **dadurch gekennzeichnet, dass**
g) die Arretierkontur **(17)** als Erhebung beidseits an der Decke **(13)** des Gehäuses **(12)** der Steckhülse **(1)** im Übergang zu deren Seitenflanken angeordnet ist; und
h) die Gegenkontur **(26)** als Ausnehmung sich in den beiden Seitenflanken des Steckteils **(25)** befindet.

2. Vorrichtung nach Anspruch 1, **dadurch gekennzeichnet, dass**
a) die beidseitige Arretierkontur **(17)** sich im wesentlichen von der Decke **(13)** erstreckt und hierbei direkt an die Seitenflanken des Gehäuses **(12)** der Steckhülse **(1)** angrenzt; und
b) die Gegenkontur **(26)** in den beiden Seitenflanken des Steckteils **(25)** jeweils als senkrecht durchgehende Ausnehmung beschaffen ist, die gegenüber der Stirn **(27)** zurückgesetzt sind, wodurch in den frontalen Eckbereichen des Steckteils **(25)** jeweils eine Aussenkralle **(28)** entsteht.

3. Vorrichtung nach mindestens einem der Ansprüche 1 und 2, **dadurch gekennzeichnet, dass** die beidseitige Arretierkontur **(17)**
a) in Richtung der vorderen Einstecköffnung **(11)** mit einem Einlauf **(19)** beginnt, der auf der Ebene der Decke **(13)** liegt;
b) sich in entgegengesetzter Richtung keilförmig erhöht;
c) zum Hinterteil des Gehäuses **(12)** der Steckhülse **(1)** mit einer Prellkante **(18)** abschliesst; und
d) im verriegelten Zustand beide Aussenkrallen **(28)** jeweils die zugehörige Prellkante **(18)** hinterfassen.

4. Vorrichtung nach mindestens einem der Ansprüche 1 bis 3, **dadurch gekennzeichnet, dass**
a) die Einstecköffnung **(11)** von rechteckigem Querschnitt ist und von einem Rahmen **(10)** flanschartig umlaufen wird;
b) das Steckteil **(25)** zumindest soweit dieses durch die vordere Einstecköffnung **(11)** geführt wird, ebenfalls einen rechteckigen Querschnitt hat und vorzugsweise aus Metall ist;
c) innerlich des Gehäuses **(12)** der Steckhülse **(1)** im entgegengesetzt der vorderen Einstecköffnung **(11)** liegenden hinteren Bereich zumindest eine die maximale Einschubtiefe des Steckteils **(25)** begrenzende Anschlagfläche **(162)** vorhanden ist;
d) innerlich des Gehäuses **(12)** der Steckhülse **(1)** zumindest ein Schraubensitz **(161)** mit einem Durchlass **(160)** zum Einbringen einer Befestigungsschraube **(39)** zum Fixieren der Steckhülse (1) existiert; und
e) die Steckhülse **(1)** vorzugsweise ein einteiliges Metallguss- oder Kunststoffspritzteil ist.

5. Vorrichtung nach mindestens einem der Ansprüche 1 bis 4, **dadurch gekennzeichnet, dass**
a) die Steckhülse **(1)** am hinteren gegenüber dem Rahmen **(10)** gelegenen Ende eine hintere Einstecköffnung **(11')** und Haltekonturen **(166)** zum Einsetzen eines ersten elektrischen Kupplungsteils **(7)** mit herangeführtem Kabel **(K)** aufweist; und
b) das Steckteil **(25)** eine Aussparung **(250)** sowie Haltekonturen **(256)** zum Einsetzen eines zweiten elektrischen Kupplungsteils **(8)** mit weiterführendem Kabel **(K)** zur Stromversorgung eines Verbrauchers besitzt, wobei die beiden Kupplungsteile **(7,8)** bei maximal in die Steckhülse **(1)** eingeschobenem Steckteil **(25)** miteinander zum mechanischen und elektrischen Eingriff bestimmt sind.

6. Vorrichtung nach mindestens einem der Ansprüche 1 bis 5, **dadurch gekennzeichnet, dass**
a) zur Aufnahme des Gehäuses **(12)** der Steckhülse **(1)** ein Hülsenhalter **(3)** vorgesehen ist, der zur Befestigung an derer Tragstruktur **(4,5,6)** bestimmt ist, und aufweist:
b) ein Gehäuse **(30),** das sich in eine Frontpartie **(300)** und eine Hinterpartie **(301)** gliedert;
c) eine von der Frontpartie **(300)** zugängliche vordere Einstecköffnung **(32)** und eine von der Hinterpartie **(301)** zugängliche hintere Einstecköffnung **(32');**
d) flanschartige Ansätze **(31),** die das Gehäuse **(30)** am Übergang zwischen der Frontpartie **(300)** und Hinterpartie **(301)** fassen; und
e) zumindest einen am freien Ende der Hinterpartie **(301)** vorgesehenen Quersteg **(33)** mit einem Schraubenloch **(34)** zum Eingriff des Gewindeschafts **(391),** der zumindest einen die Steckhülse **(1)** fixierenden Befestigungsschraube **(39),** welche mit ihrem Kopf **(390)** im Schraubensitz **(161)** Platz findet.

7. Vorrichtung nach mindestens einem der Ansprüche 1 bis 6, **dadurch gekennzeichnet, dass**
a) die Steckhülse **(1)** zum Durchstecken durch einen Durchbruch **(42)** im Paneelelement **(4)** bestimmt ist;
b) der die vordere Einstecköffnung **(11)** umgebende Rahmen **(10)** der Steckhülse **(1)** auf der Frontseite **(40)** des Paneelelements **(4)** aufsetzt;
c) die eingesetzte Steckhülse **(1)** von einem deren Hinterteil aufnehmenden Hülsenhalter **(3)** fixiert ist; und
d) die Ansätze **(31)** des Hülsenhalters **(3)** mit den darin vorhandenen Schraubenlöchern **(310,311)** zum Aufschrauben auf der Rückseite **(41)** des Paneelelements **(4)** oder auf einer hinter dem Paneelelement **(4)** errichteten Tragstruktur **(5)** vorgesehen sind; wobei
e) die Frontpartie **(300)** des Hülsenhalters **(3)** in den Durchbruch **(42)** im Paneelelement **(4)** hineinragen kann.

8. Vorrichtung nach mindestens einem der Ansprüche 1 bis 6, **dadurch gekennzeichnet, dass**
a) die Ansätze **(31)** des Hülsenhalters **(3)** mit den darin vorhandenen Schraubenlöchern **(310,311)** zum Aufschrauben auf einer in den Raum weisenden Aussenfläche **(61)** einer als Tragstruktur **(6)** dienenden Vertikalstütze **(6)** in Gestalt eines Mehrkanthohlprofils nutzbar sind;
b) die Hinterpartie **(301)** des Hülsenhalters **(3)** in den Hohlraum der Vertikalstütze **(6)** ragt;
c) die Frontpartie **(300)** des Hülsenhalters **(3)** in den Durchbruch **(42)** im Paneelelement **(4)** ragt; und
d) der die vordere Einstecköffnung **(11)** umgebende Rahmen **(10)** der Steckhülse **(1)** auf der Frontseite **(40)** des Paneelelements **(4)** aufsetzt.

9. Vorrichtung nach mindestens einem der Ansprüche 1 bis 8, **dadurch gekennzeichnet, dass** das Stangenteil **(20)** des Tragarms **(2)**
a) ein gerades oder gebogenes oder ein einfach oder mehrfach abgewinkeltes Rund- oder Vierkantrohr ist; oder
b) ein gerader oder gebogener oder ein einfach oder mehrfach abgewinkelter Rund- oder Vierkantstab ist; oder
c) ein Tablar **(2')** trägt, welches durch zumindest ein Halteelement, z.B. eine Querstrebe, am Frontende **(21)** und/oder am Steckende **(22)** gestützt wird; oder
d) am Frontende **(21)** in eine Querstange übergeht und zusätzlich mit einem Tablar **(2')** versehen sein kann.

## Claims

1. Device for suspending articles or for securing a bearing means, with:
a) a plug-in sleeve **(1),** the latter:
aa) having a front plug-in opening **(11)** which continues axially as a free space into the interior of the plug-in sleeve **(1);**
ab) having an arresting contour **(17)** on its inside; and
ac) being intended for fastening directly or indirectly on a carrying structure **(4, 5, 6);**
b) a load carrier **(2, 2'),** the latter:
ba) having a plug-in part **(25)** intended for introducing into the front plug-in opening **(11);**
bb) the plug-in part **(25)** having a mating contour **(26),** which is provided for engaging with the arresting contour **(17)** on the plug-in sleeve **(1);** and
bc) serving for suspending articles directly or for supporting a bearing means; wherein
c) the configuration of plug-in part **(25)** and plug-in sleeve **(1)** forces the introduction of the plug-in part **(25)** into the plug-in sleeve **(1)** with the load carrier **(2, 2')** inclined in relation to the horizontal overall, the plug-in part **(25)** being in a lowered position; and
d) the engagement between the arresting contour **(17)** and the mating contour **(26),** as the locked state, is achieved once the load carrier **(2, 2')** moves as a whole into the horizontal with the plug-in part **(25)** located horizontally;
e) the arresting contour **(17)** is formed on the underside of the ceiling **(13)** of the housing **(12)** of the plug-in sleeve **(1);** and
f) the mating contour **(26)** is provided on the side flanks of the plug-in part **(25), characterized in that**
g) the arresting contour **(17)** is arranged as an elevation on both sides of the ceiling **(13)** of the housing **(12)** of the plug-in sleeve **(1),** at the transition to the side flanks of the latter; and
h) the mating contour **(26)** is located as a recess in the two side flanks of the plug-in part **(25).**

2. Device according to Claim 1, **characterized in that**
a) the arresting contour **(17)** on both sides extends essentially from the ceiling **(13)** and is directly adjacent to the side flanks of the housing **(12)** of the plug-in sleeve **(1);** and
b) the mating contour **(26)** is provided in the two side flanks of the plug-in part **(25)** in each case as a recess which passes vertically all the way through and is set back in relation to the end **(27),** as a result of which an outer claw **(28)** is produced in each case in the front corner regions of the plug-in part **(25).**

3. Device according to at least one of Claims 1 and 2, **characterized in that** the arresting contour **(17)** on both sides
a) begins, in the direction of the front plug-in opening **(11),** with an inlet **(19)** located on the same plane as the ceiling **(13);**
b) slopes up in a wedge-shaped manner in the opposite direction;
c) terminates, toward the rear part of the housing **(12)** of the plug-in sleeve **(1),** with a buffer edge **(18);** and
d) in the locked state, the two outer claws **(28)** grip behind the associated buffer edge **(18)** in each case.

4. Device according to at least one of Claims 1 to 3, **characterized in that**
a) the plug-in opening **(11)** is of rectangular cross section and has a frame **(10)** positioned around it in a flange-like manner;
b) the plug-in part **(25),** at least to the extent where it is guided through the front plug-in opening **(11),** likewise has a rectangular cross section and is preferably made of metal;
c) at least one stop surface **(162),** which limits the maximum push-in depth of the plug-in part **(25),** is provided inside the housing **(12)** of the plug-in sleeve **(1),** in the rear region, which is located opposite to the front plug-in opening **(11);**
d) inside the housing **(12)** of the plug-in sleeve **(1)** is at least one screw seat **(161)** with a through-opening **(160)** for the introduction of a fastening screw **(39)** for fixing the plug-in sleeve **(1);** and
e) the plug-in sleeve **(1)** is preferably a single-piece metal casting or plastic injection molding.

5. Device according to at least one of Claims 1 to 4, **characterized in that**
a) at the rear end, which is located opposite the frame **(10),** the plug-in sleeve **(1)** has a rear plug-in opening **(11')** and retaining contours (166) for the insertion of a first electrical coupling part **(7)** with a cable **(K)** routed up into place; and
b) the plug-in part **(25)** has an aperture **(250)** and retaining contours **(256)** for the insertion of a second electrical coupling part **(8),** with a continuing cable **(K)** for supplying power to a consuming unit, the two coupling parts **(7, 8),** with the plug-in part **(25)** pushed into the plug-in sleeve **(1)** to the maximum extent, being intended for engaging mechanically and electrically with one another.

6. Device according to at least one of Claims 1 to 5, **characterized in that**
a) a sleeve holder **(3)** is provided for accommodating the housing **(12)** of the plug-in sleeve **(1),** this sleeve holder being intended for fastening on the carrying structure **(4, 5, 6)** of the plug-in sleeve and having:
b) a housing **(30),** which is divided up into a front portion **(300)** and a rear portion **(301);**
c) a front plug-in opening **(32),** which is accessible from the front portion **(300),** and a rear plug-in opening **(32'),** which is accessible from the rear portion **(301);**
d) flange-like extensions **(31),** which grip the housing **(30)** at the transition between the front portion **(300)** and rear portion **(301);** and
e) at least one crosspiece **(33),** which is provided at the free end of the rear portion **(301)** and has a screw hole **(34)** for the engagement of the threaded shank **(391)** of the at least one fastening screw **(39),** which fixes the plug-in sleeve **(1)** and has its head **(390)** positioned in the screw seat **(161).**

7. Device according to at least one of Claims 1 to 6, **characterized in that**
a) the plug-in sleeve **(1)** is intended for plugging through a through-passage **(42)** in the panel element **(4);**
b) the frame **(10)** of the plug-in sleeve **(1),** this frame enclosing the front plug-in opening **(11),** is positioned on the front side **(40)** of the panel element **(4);**
c) the inserted plug-in sleeve **(1)** is fixed by a sleeve holder **(3),** which accommodates the rear part of the plug-in sleeve; and
d) the extensions **(31)** of the sleeve holder **(3)** are provided with the screw holes **(310, 311)** therein for screwing on the rear side **(41)** of the panel element **(4)** or on a carrying structure **(5)** erected behind the panel element **(4);** in which case
e) the front portion **(300)** of the sleeve holder **(3)** can project into the through-passage **(42)** in the panel element **(4).**

8. Device according to at least one of Claims 1 to 6, **characterized in that**
a) the extensions **(31)** of the sleeve holder **(3),** with the screw holes **(310, 311)** therein, can be utilized for screwing on an outer surface **(61)** which is directed into space and belongs to a vertical support **(6)** in the form of a hollow polygonal profile, this vertical support serving as a carrying structure **(6);**
b) the rear portion **(301)** of the sleeve holder **(3)** projects into the cavity of the vertical support **(6) ;**
c) the front portion **(300)** of the sleeve holder **(3)** projects into the through-passage **(42)** in the panel element **(4);** and
d) the frame **(10)** of the plug-in sleeve **(1),** this frame enclosing the front plug-in opening **(11),** is positioned on the front side **(40)** of the panel element **(4).**

9. Device according to at least one of Claims 1 to 8, **characterized in that** the rod part **(20)** of the carrying arm **(2)**
a) is a round or quadrilateral tube which is rectilinear or curved or is angled one or more times; or
b) is a round or quadrilateral bar which is rectilinear or curved or is angled one or more times; or
c) bears a shelf **(2')** which is supported by at least one retaining element, e.g. a transverse strut, at the front end **(21)** and/or at the plug-in end **(22);** or
d) merges into a transverse rod at the front end **(21)** and may additionally be provided with a shelf **(2').**

## Revendications

1. Dispositif destiné à suspendre des articles ou à maintenir une étagère, avec :
a) une douille d'enfichage (1), celle-ci :
aa) comprenant un orifice d'enfichage (11) avant, lequel se poursuit en direction axiale sous forme d'espace libre dans l'intérieur de la douille d'enfichage (1)
ab) comprenant à l'intérieur un contour de blocage (17) ; et
ac) étant destinée à être fixée directement ou indirectement sur une structure porteuse (4, 5, 6) ;
b) un support de charge (2, 2'), celui-ci :
ba) présentant une pièce d'enfichage (25) destinée à être introduite dans l'orifice d'enfichage (11) avant ;
bb) la pièce d'enfichage (25) ayant un contour antagoniste (26), lequel est prévu pour s'engager dans le contour de blocage (17) sur la douille d'enfichage (1) ; et
bc) servant à suspendre directement des articles ou à soutenir une étagère ;
c) la configuration de la pièce d'enfichage (25) et de la douille d'enfichage (1) forçant l'introduction de la pièce d'enfichage (25) dans la douille d'enfichage (1), avec une position du support de charge (2, 2') globalement inclinée par rapport à l'horizontale, lorsque la pièce d'enfichage (25) est abaissée ; et
d) l'engagement entre le contour de blocage (17) et le contour antagoniste (26) en tant que position verrouillée s'effectuant après le déplacement du support de charge (2, 2') en tant qu'ensemble, avec la pièce d'enfichage (25) placée à l'horizontale ;
e) le contour de blocage (17) étant conçu sur la face inférieure du fond supérieur (13) du corps (12) de la douille d'enfichage (1) ; et
f) le contour antagoniste (26) étant présent sur les flancs latéraux de la pièce d'enfichage (25)
**caractérisé en ce que**
g) le contour de blocage (17) est placé en tant que bossage de part et d'autre du fond supérieur (13) du corps (12) de la douille d'enfichage (1), sur le passage vers les flancs latéraux de celle-ci ; et
h) le contour antagoniste (26) se trouve en tant qu'évidement dans les deux flancs latéraux de la pièce d'enfichage (25).

2. Dispositif selon la revendication 1, **caractérisé en ce que**
a) le contour de blocage (17) bilatéral s'étend sensiblement à partir du fond supérieur (13) et à cet effet est directement adjacent aux flancs latéraux du corps (12) de la douille d'enfichage (1) ; et
b) le contour antagoniste (26) dans les deux flancs latéraux de la pièce d'enfichage (25) est chaque fois constitué en tant qu'un évidement traversant à la verticale, qui est en retrait par rapport au front (27), suite à quoi il en résulte dans les zones angulaires frontales de la pièce d'enfichage (25) chaque fois une griffe extérieure (28).

3. Dispositif selon au moins l'une quelconque des revendications 1 et 2, **caractérisé en ce que** le contour de blocage (17) bilatéral
a) commence en direction de l'orifice d'enfichage (11) avant avec une amorce (19) qui se situe sur le niveau du fond supérieur (13) ;
b) s'élève de manière cunéiforme dans la direction opposée ;
c) se termine, vers la partie arrière du corps (12) de la douille d'enfichage (1) par une arête de butée (18) ; et
d) en position verrouillée, les deux griffes extérieures (28) saisissent chacune par l'arrière l'arête de butée (18) associée.

4. Dispositif selon au moins l'une quelconque des revendications 1 à 3, **caractérisé en ce que**
a) l'orifice d'enfichage (11) a une section transversale rectangulaire et est entouré à la manière d'une bride par un cadre (10) ;
b) au moins aussi loin qu'on la passe dans l'orifice d'enfichage (11) avant, la pièce d'enfichage (25), a également une section transversale rectangulaire et est de préférence en métal ;
c) à l'intérieur du corps (12) de la douille d'enfichage (1), dans la région arrière située à l'opposé de l'orifice d'enfichage (11) avant est présente au moins une surface de butée (162) qui limite la profondeur d'introduction maximale de la pièce d'enfichage (25) ;
d) à l'intérieur du corps (12) de la douille d'enfichage (1), il existe au moins un siège de vis (161) avec un passage (160) destiné à l'introduction d'une vis de fixation (39) pour fixer la douille d'enfichage (1) ; et
e) la douille d'enfichage (1) est de préférence une pièce moulée par injection en métal coulé ou en matière plastique.

5. Dispositif selon au moins l'une quelconque des revendications 1 à 4, **caractérisé en ce que**
a) sur l'extrémité arrière située en face du cadre (10), la douille d'enfichage (1) comporte un orifice d'enfichage (11') arrière et des contours de retenue (166) pour l'insertion d'une première pièce d'accouplement (7) électrique, avec un câble (K) ramené ; et
b) la pièce d'enfichage (25) présente une échancrure (250), ainsi que des contours de retenue (256) pour l'insertion d'une deuxième pièce d'accouplement (8) électrique avec un câble (K) partant pour l'alimentation électrique d'un consommateur, les deux pièces d'accouplement (7, 8) étant destinées à un engagement mutuel mécanique et électrique, lorsque la pièce d'enfichage (25) est insérée au maximum dans la douille d'enfichage (1).

6. Dispositif selon au moins l'une quelconque des revendications 1 à 5, **caractérisé en ce que**
a) pour recevoir le corps (12) de la douille d'enfichage (1), il est prévu un support de douille (3) qui est destiné à être fixé sur la structure porteuse (4, 5, 6) de celle-ci et qui comporte :
b) un corps (30) qui est composé d'une partie frontale (300) et d'une partie arrière (301) ;
c) un orifice d'enfichage (32) avant, accessible à partir de la partie frontale (300) et un orifice d'enfichage (32') arrière, accessible à partir de la partie arrière (301) ;
d) des embouts (31) de type bride qui saisissent le corps (30) au passage entre la partie frontale (300) et la partie arrière (301) ; et
e) au moins une barrette transversale (33) prévue sur l'extrémité libre de la partie arrière (301), avec un trou pour vis (34) pour l'engagement de la tige filetée (391) de l'au moins une vis de fixation (39) fixant la douille d'enfichage (1), laquelle avec sa tête (390) trouve une place dans le siège de vis (161).

7. Dispositif selon au moins l'une quelconque des revendications 1 à 6, **caractérisé en ce que**
a) la douille d'enfichage (1) est destinée à être insérée à travers un ajour (42) dans l'élément de panneau (4) ;
b) le cadre (10) de la douille d'enfichage (1) entourant l'orifice d'enfichage (11) avant repose sur la face frontale (40) de l'élément de panneau (4) ;
c) la douille d'enfichage (1) insérée est fixée par un support de douille (3) qui reçoit la partie arrière de celle-ci ; et
d) les embouts (31) du support de douille (3) avec les trous pour vis (310, 311) présents en leur intérieur sont prévus pour être vissés sur la face arrière (41) de l'élément de panneau (4) ou sur une structure porteuse (5) érigée derrière l'élément de panneau (4) ;
e) la partie frontale (300) du support de douille (3) pouvant saillir dans l'ajour (42) dans l'élément de panneau (4).

8. Dispositif selon au moins l'une quelconque des revendications 1 à 6, **caractérisé en ce que**
a) les embouts (31) du support de douille (3) avec les trous pour vis (310, 311) présents en leur intérieur sont utilisables pour être vissés sur une surface extérieure (61) dirigée vers la pièce d'un montant vertical (6) servant de structure porteuse (6), sous la forme d'un profilé creux polygonal ;
b) la partie arrière (301) du support de douille (3) saillit dans l'espace creux du montant vertical (6) ;
c) la partie frontale (300) du support de douille (3) saillit dans l'ajour (42) dans l'élément de panneau (4) ; et
d) le cadre (10) de la douille d'enfichage (1) entourant l'orifice d'insertion (11) avant repose sur la face frontale (40) de l'élément de panneau (4).

9. Dispositif selon au moins l'une quelconque des revendications 1 à 8, **caractérisé en ce que** la partie tringle (20) du bras porteur (2)
a) est un tube rond ou carré, rectiligne ou curviligne à coudage simple ou multiple ; ou
b) est une barre ronde ou carrée, rectiligne ou curviligne, à coudage simple ou multiple ; ou
c) porte une tablette (2'), laquelle est soutenue par au moins un élément de retenue, par exemple une traverse, sur l'extrémité frontale (21) et/ou sur l'extrémité d'enfichage (22) ; ou
d) sur l'extrémité frontale (21) passe dans une barre transversale et peut être munie en supplément d'une tablette (2').
